# EUROPÄISCHE PATENTSCHRIFT

(11) **EP 0 004 629 B1**
(45) Veröffentlichungstag und Bekanntmachung des Hinweises auf die Patenterteilung: **25.11.1981**
(21) Anmeldenummer: 79100913.7
(22) Anmeldetag: 27.03.1979
(51) Int. Cl.: E06B 9/209, E06B 9/204

(54) **Betätigungs- und Feststellvorrichtung für Rollvorhänge**
Operating and locking device for roller blinds
Dispositif de commande et de blocage pour stores enroulables

(30) Priorität: 04.04.1978 IT 2195978; 01.02.1979 IT 1980279
(43) Veröffentlichungstag der Anmeldung: 17.10.1979
(73) Patentinhaber: LEOPOLDO CARDUCCI & C. S.a.s., I-20158 Mailand (IT)
(72) Erfinder: Carducci, Leopoldo, I-20146 Mailand (IT)
(74) Vertreter: Racheli ved. Domenighetti, Adele

## Beschreibung

Die vorliegende Erfindung betrifft eine Betätigungs- und Feststellvorrichtung für Rollvorhänge mit einem eine erste Kupplungsfläche aufweisenden feststehenden Teil und einer dazu axial- und drehbeweglichen, bei ihrer Drehung das Auf- bzw. Abrollen des Rollvorhanges bewirkenden Nabe, die eine mit der ersten Kupplungsfläche zusammenwirkende zweite Kupplungsfläche hat, welche unter der Wirkung eines auf die bewegliche Nabe wirkenden elastischen Mittels zum Zweck der Bremsung der beweglichen Nabe gegen die erste Kupplungsfläche gepreßt wird, wobei mindestens eine zwischen der beweglichen Nabe und dem axial festgelegten Teil angeordnete Kugel vorgesehen ist, die durch an einem drehbaren Antriebsteil angebrachte Nockenflächen bei Drehung des Antriebsteils gegenüber der beweglichen Nabe zwecks Abhebens der Kupplungsfläche in einen sich keilförmig verengenden Spalt zwischen einer Fläche am axial festgelegten Teil und der beweglichen Nabe gedrückt wird, bis sie in ihrer eingeklemmten Endstellung die Drehverbindung zwischen dem Antriebsteil und der beweglichen Nabe herstellt.

Eine derartige Betätigungsvorrichtung ist bereits aus der französischen Patentschrift Nr. 1 529 630 bekannt. Sie ermöglicht die Betätigung der Vorhänge bzw. deren Feststellen an einer beliebigen Stelle während des Aufrollens oder Abrollens, wobei die Drehbewegung und die Trennung der Bremsflächen durch das Verschieben von Kugeln auf Nockenflächen erhalten wird.

Die vorliegende Erfindung hat sich zur Aufgabe gemacht, eine Betätigungsvorrichtung für Rollvorhänge zu verwirklichen, mit der ein sicheres Ein- und Auskuppeln der Bremsvorrichtung und ein sicheres Kuppeln des Antriebs erzielt wird, so daß der Vorhang durch die Kupplung in beliebiger Winkelstellung sicher blockiert und auch ein sofortiges Auskuppeln der Kupplung erreicht wird, sobald der Vorhang auf- oder abgerollt wird.

Ausgehend von der im Oberbegriff des Anspruchs 1 angegebenen Vorrichtung wird diese Aufgabe durch die im Kennzeichen des Anspruchs 1 angegebenen Mittel gelöst.

Vorteilhafte Weiterbildungen der Erfindung sind aus den abhängigen Ansprüchen 2 bis 7 zu entnehmen.

Bei jeder erfindungsgemäßen Verwirklichung können die Bremsflächen sowohl von zusammenwirkenden konischen als auch von flachen oder zusammenwirkenden Flächen gebildet sein, die mit Zähnen und entsprechenden Rasten versehen sind, die während des Freigebens oder Blockierens entfernt werden oder nicht.

Die Erfindung wird nachstehend ausführlich anhand eines Ausführungsbeispiels, das in den Figuren dargestellt ist, beschrieben. Es zeigen:
Fig. 1 eine Schnittansicht der erfindungsgemäßen Vorrichtung; sie entspricht einem Schnitt nach der Linie I-1 in Fig. 2,
Fig. 1a eine Schnittansicht eines Teils der in Fig. 1 dargestellten Vorrichtung gemäß einer Variante,
Fig. 2 eine Seitenansicht von der Seite der festen Nabe her (von Fig. 1) jedoch unter Fortlassung der festen Nabe,
Fig. 3 eine der Fig.2 entsprechende Ansicht, bei der sich jedoch die Kugeln in anderer Funktionsstellung befinden.

Aus den Figuren 1 bis 3 ist zu entnehmen, daß mit 1 die auf der nicht drehbaren Achse 7 feste Nabe und mit 2 die auf der Achse 7 axial beweglich und drehbar angeordnete Nabe bezeichnet sind, die zusammen die Kupplungsgruppe bilden. Mit 3 ist der Betätigungsring bezeichnet, der drehbar auf den Naben 1 und 2 geführt ist und Nockenflächen 3a aufweist; mit 4 sind die Freigabe- und Feststellkugeln und mit 5 ist die Druckfeder bezeichnet, die so belastet ist, daß sie die feste Nabe 1 und die bewegliche Nabe 2 aneinander drückt. Die Befestigung des Endes der Feder 5 erfolgt mit einer Scheibe 6, die durch einen Splint 9 auf der Welle befestigt ist.

Die feste Nabe 1 ist auf der Achse 7 blockiert und weist zwei konische Flächen auf und zwar eine erste Fläche 1 a, auf der die Kugeln 4 gleiten, und eine zweite als Kupplungsfläche dienende konische Fläche 1b, auf der sich die zusammenwirkende konische Fläche 2b der beweglichen Nabe 2 aufstützt. Die beiden konischen Kupplungsflächen 1b und 2b werden durch die Wirkung der Feder 5 gegeneinander gedrückt. Über der Nabe 2 ist ein offener Ring 8 befestigt, auf dem der Vorhang aufgerollt wird und der auf die Nabe 2 gepreßt und dann mit einer Schraube befestigt wird. Die Nabe 2 weist Führungsbahnen 2a auf, in denen die Kugeln 4 radial geführt gleiten können. Dabei entspricht die Anzahl der Führungsbahnen 2a und der Nockenflächen 3a der Anzahl der Kugeln 4.

Zur Klärung der Betriebsweise dieser Verwirklichung wird insbesondere auf die Figuren 2 und 3 verwiesen, die die eingekuppelte Vorrichtung (blockierter Vorhang) und die ausgekuppelte Vorrichtung (Vorhang im Betätigungszustand) darstellen.

In Ruhestellung drückt die Feder 5 gegen die bewegliche Nabe 2, so daß die Kugeln 4 an der konischen Fläche 1a entlang gleiten und sich in der Nockenfläche 3a des Betätigungsringes 3 derart anordnen, daß sie die Naben 1 und 2 nicht mehr axial belasten. Auf diese Weise kommt die Reibfläche 1b der festen Nabe mit der Reibfläche 2b der beweglichen Nabe 2, auf die der Vorhang montiert ist, in Berührung; die von ihnen ausgeübte Bremskraft hält den Vorhang in einer bestimmten Stellung.

Sobald die Betätigung des Betätigungsringes 3 beginnt, werden die Kugeln 4 durch die an dem Betätigungsring 3 angebrachten Nocken 3a mitgenommen und gleiten dabei an der konischen Fläche 1a entlang und werden dabei radial nach innen in den Keilspalt zwischen den Naben 1 und 2 gedrückt, wobei die Nabe 2 gegen den Druck der Feder 5 zurückgefahren wird, so daß die beiden zusammenwirkenden konischen Reibflächen 1b und 2b der festen bzw. beweglichen Nabe nicht mehr miteinander in Berührung sind, sondern sich gegenseitig frei drehen können. Die Kugeln ordnen sich hierbei in der in Fig.3 dargestellten Weise an. Bei weiterer Drehung des Betätigungsringes 3 verklemmen sich die Kugeln 4 zwischen den Nockenflächen 3a und den Führungsnuten 2a so daß die Nabe 2 von dem Betätigungsring 3 mitgenommen wird, die dabei den Vorhang aufrollt, ohne daß dabei die auf die Kupplung zurückzuführende Reibung überwunden werden müßte. Diese Stellung der Kugeln wird solange beibehalten, wie ein gewisses Antriebsmoment auf dem Betätigungsring 3 einwirkt.

Während der Bewegung des Vorhanges gleiten die Kugeln kreislinienförmig auf der Oberfläche 1 a der Nabe 1.

Sobald das Antriebsmoment des Betätigungsringes 3 beendet ist, drückt die Feder 5 die bewegliche Nabe 2 in ihre Ausgangsstellung, wobei die Kugeln 4 nach außen an der konischen Fläche 1a entlang laufen.

Eine andere Lösung sieht vor, daß die feste Nabe 1' nicht mit konischen Reibflächen sondern mit Kupplungszähnen 1c und entsprechenden Rasten versehen ist, was in Fig. 1 a dargestellt ist.

## Patentansprüche

1. Betätigungs- und Feststellvorrichtung für Rollvorhänge mit einem einer ersten Kupplungsfläche (1b) aufweisenden feststehenden Teil (1) und einer dazu axial- und drehbeweglichen, bei ihrer Drehung das Auf- bzw. Abrollen des Rollvorhanges bewirkenden Nabe (2), die eine mit der ersten Kupplungsfläche zusammenwirkende zweite Kupplungsfläche (2b) hat, weiche unter der Wirkung eines auf die bewegliche Nabe (2) wirkenden elastischen Mittels (5) zum Zweck der Bremsung der beweglichen Nabe (2) gegen die erste Kupplungsfläche (1b) gepreßt wird, wobei mindestens eine zwischen der beweglichen Nabe (2) und dem axial festgelegten Teil (1) angeordnete Kugel vorgesehen ist, die durch an einem drehbaren Antriebsteil (3) angebrachte Nockenflächen (3a) bei Drehung des Antriebsteils (3) gegenüber der beweglichen Nabe (2) zwecks Abhebens der Kupplungsfläche (2b) in einen sich keilförmig verengenden Spalt zwischen einer Fläche (1a) am axial festgelegten Teil (1) und der beweglichen Nabe (2) gedrückt wird, bis sie in ihrer eingeklemmten Endstellung die Drehverbindung zwischen dem Antriebsteil (3) und der beweglichen Nabe (2) herstellt, dadurch gekennzeichnet, daß die Kugel (4) in einer in der beweglichen Nabe (2) vorgesehenen radialen Führungsbahn (2a) angeordnet ist, daß der keilförmige Spalt sich radial nach innen verengt, daß der Antriebsteil ein den keilförmigen Spalt von außen überdeckender Ring (3) ist, der auf seinem Innenumfang die Nockenfläche (3a) trägt, die derart ausgebildet ist, daß sie bei einer Drehung des Ringes (3) gegenüber der beweglichen Nabe (2) die Kugel (4) in deren Führungsbahn (2a) radial nach innen drückt, wobei die bewegliche Nabe (2) axial verschoben und ihre zweite Kupplungsfläche (2b) abgehoben wird, und die Nockenfläche (3a) schließlich die Kugel in einer solchen Endstellung gegen einen radialen Anschlag drückt, daß sie zwischen der Nockenfläche (3a) und einer Flanke der Führungsbahn (2a) eingeklemmt die Drehbewegung von dem Ring (3) auf die bewegliche Nabe (2) überträgt und daß der keilförmige Spalt eine derartige Neigung hat, daß die Kugel nach Beendigung des Antriebsdrehmomentes unter dem auf die bewegliche Nabe (2) wirkenden axialen Druck des elastischen Mittels (5) radial nach außen zurückgestellt wird.

2. Vorrichtung nach Anspruch 1, dadurch gekennzeichnet, daß die Anzahl der Kugeln (4) und der entsprechenden Nockenflächen gleich drei ist.

3. Vorrichtung nach Anspruch 1, dadurch gekennzeichnet, daß der axial festgelegte Teil (1) eine auf einer festen, mit der Achse auf die der Vorhang aufgerollt wird, zusammenfallenden Achse (7) fest angeordnete Nabe (1) ist.

4. Vorrichtung nach Anspruch 3, dadurch gekennzeichnet, daß die auf der festgelegten Nabe (1) angeordnete Kupplungsfläche (16) als konische Reibungsfläche ausgebildet ist.

5. Vorrichtung nach Anspruch 1 und 4, dadurch gekennzeichnet, daß die Fläche (1a) am festgelegten Teil (1) zur Bildung des sich keilförmig verengenden Spaltes konisch ausgebildet ist.

6. Vorrichtung nach Anspruch 3 oder 4, dadurch gekennzeichnet, daß die bewegliche Nabe (2) ebenfalls auf die Achse (7) montiert ist.

7. Vorrichtung nach einem der vorstehenden Ansprüche, dadurch gekennzeichnet, daß der Betätigungsring (3) auf dem Außenumfang der Naben (1 und 2) drehbar gelagert ist.

## Claims

1. Actuating and fastening device for roller curtains having a stationary part (1) with a first coupling surface (1b) and a hub (2) which is axially movable and rotating with respect to the stationary part and by its rotation causes the winding and unwinding of the roller curtain, respectively, said hub having a second coupling surface (2b) cooperating with the first coupling surface, this second surface being pressed against the first coupling surface under the action of a resilient means (5) operating the movable hub (2) in order to brake it, at least one ball being provided arranged between the movable hub (2) and the amiaily stationary part (1), said ball being urged in a wedge-like narrowing slit between a surface (1a) provided on the axially stationary part (1) and the movable hub (2) by means of cam surfaces (3a) provided on a driving member (3) whenever the driving member is rotated relative to the movable hub (2), in order to raise the coupling surface (2b), until at its final fastened position said ball causes the rotary connection between the driving member (3) and the movable hub (2), characterized in that the balls (4) are arranged in a radial guideway (2a) provided in the movable hub (2); that the wedge-like slit inwardly radially narrows; that the driving member is a ring (3) covering from the outside the wedge-like slit, which ring has on its inner periphery the cam surface (3a) formed so that, by turning the ring (3) relative to the movable hub (2), it inwardly radially urges the ball (4) in its guideway (2a), axially displacing the movable hub (2) and lifting its second coupling surface (2b); that the cam surface (3a) then urges the ball to a final position against a radial stop, so as to clamp it between the cam surface (3a) and one side of the guideway (2a) and transfer the rotary motion from the ring (3) to the movable hub (2); and that the wedge-like slit has such an inclination that at the end of the driving torque the ball is radially outwardly moved back under the axial pressure of the resilient means (5) acting on the movable hub (2).

2. A device according to Claim 1, characterized in that said balls (4) and relative cam surfaces are in number of three.

3. A device according to Claim 1, characterized in that the axially stationary part is a hub (1) fixed on a stationary axis (7) coincident with the axis on which the curtain is rolled up.

4. A device according to Claim 3, characterized in that the coupling surface (1 b) arranged on the stationary hub (1) is configurated as friction surface.

5. A device according to Claim 1 and 4, characterized in that the surface (1a) of the stationary part (1) is tapered to form a wedge-like narrowing slit.

6. A device according to Claims 3 or 4, characterized in that the movable hub (2) is also mounted on the axis (7).

7. A device according to any of the preceding claims, characterized in that the driving member (3) is rotatably mounted on the hubs 1 and 2.

## Revendications

1. Dispositif d'actionnement et de blocage pour stores déroulables présentant une partie fixe (1) comportant une première surface d'accouplement (1b) et un moyeu (2) mobile axialement et tournant par rapport à la partie fixe, ce moyeu mobile provoquant par sa rotation, respectivement l'enroulement et le déroulement du store déroulable, et comportant une seconde surface d'accouplement (2b) qui coopère avec la première surface d'accouplement, cette seconde surface d'accouplement étant poussée sous l'action d'un moyen élastique (5) agissant sur le moyeu mobile (2) pour freiner le moyeu mobile (2) contre la première surface d'accouplement, au moins une bille étant prévue entre le moyeu mobile (2) et la partie (1) fixe axialement, ladite bille étant poussée dans une fente diminuant en forme de coin et prévue entre une surface (1a) de la partie (1) fixe axialement et le moyeu mobile (2) grâce à la présence de surfaces formant cames (3a) prévues sur un organe rotatif de commande (3) chaque fois qu'on tourne l'organe de commande (3) par rapport au moyeu mobile (2), de façon à soulever la surface d'accouplement (2b) jusqu'au moment où ladite bille provoque dans sa position finale encastrée l'accouplement en rotation de l'organe de commande (3) et du moyeu mobile (2), caractérisé par le fait que: la bille (4) est placée dans un parcours de guidage radial (2a) prévu dans le moyeu mobile (2); la fente en forme de coin (3a) diminue radialement vers l'intérieur; l'organe de commande est une bague (3) qui recouvre de l'extérieur la fente en forme de coin et présente sur sa périphérie intérieure la surface formant came (3a) qui est formée de façon que lorsque l'on fait tourner la bague (3) par rapport au moyeu mobile (2), celui-ci pousse la bille (4) dans son parcours de guidage (2a) radialement vers l'intérieur, en déplaçant axialement le moyeu mobile (2) et en soulevant sa seconde surface d'accouplement (2b) et que finalement la surface formant came (3a) pousse la bille dans une position finale contre un arrêt radial, de telle sorte qu'elle vient s'encastrer entre la surface formant came (3a) et un côté du parcours de guidage (2a) et qu'elle transmet le mouvement de rotation de la bague (3) au moyeu mobile (2); et la fente en forme de coin a une inclinaison telle que la bille à la fin du moment de torsion qui provoque l'actionnement est ramenée radialement vers l'extérieur sous la pression axiale du moyen élastique (5) qui agit sur le moyeu mobile (2).

2. Dispositif selon la revendication 1, caractérisé en ce que le nombre des billes (4) et des surfaces correspondantes formant cames est égal à trois.

3. Dispositif selon la revendication 1, caractérisé en ce que la partie fixe axialement (1) est un moyeu fixe (1) placé sur un axe fixe (7) qui coincide avec l'axe autour duquel est enroulé le store.

4. Dispositif selon la revendication 3, caractérisé en ce que la surface d'accouplement (1b) placée sur le moyeu fixe (1) se présente sous la forme d'une surface de frottement conique.

5. Dispositif selon les revendiactions 1 et 4, caractérisé en ce que la surface (1a) de la partie fixe (1) destinée à former une fente qui diminue en forme de coin est réalisée sous une forme conique.

6. Dispositif selon la revendication 3 ou 4, caractérisé en ce que le moyeu mobile (2) est monté lui aussi sur l'axe (7).

7. Dispositif selon l'une quelconque des revendications précédentes, caractérisé en ce que la bague de commande (3) est montée tournante sur la périphérie extérieure des moyeux (1) et (2).
